# FASCICULE DE BREVET EUROPEEN

(11) **EP 0 012 046 B1**
(45) Date de publication et mention de la délivrance du brevet: **29.04.1981**
(21) Numéro de dépôt: 79400763.3
(22) Date de dépôt: 18.10.1979
(51) Int. Cl.: F02N 15/06, F02N 11/00

(54) **Démarreur électrique pour moteurs à combustion interne, notamment de véhicules automobiles**
Elektrischer Anlasser für Brennkraftmaschinen, insbesondere für Kraftfahrzeuge
Electrical starting motor for internal combustion engines, particularly for automotive vehicles

(30) Priorité: 29.11.1978 FR 7833657
(43) Date de publication de la demande: 11.06.1980
(73) Titulaire: DUCELLIER & Cie, F-94024 Créteil Cedex (FR)
(72) Inventeur: Femenia, François, F-93310 Pre Saint Gervais (FR)
(74) Mandataire: Habert, Roger

## Description

La présente invention concerne un démarreur électrique pour moteurs à combustion interne, notamment pour véhicules automobiles, démarreur du type comprenant un dispositif de freinage électromagnétique constitué d'un circuit inducteur fixe alimenté simultanément avec le circuit électrique du démarreur et d'un élément induit mobile fixé à un élément d'engrènement, la liaison de l'élément d'engrènement et de l'arbre d'induit du démarreur étant assurée par des cannelures hélicoîdales de façon telle que ledit élément d'engrènement puisse effectuer relativement à l'arbre d'induit un mouvement de déplacement axial et de rotation entre une position de repose et une position de travail dans laquelle, en cours de fonctionnement, le pignon de l'élément d'engrènement engrène avec la couronne dentée du moteur à démarreur.

Un tel dispositif de freinage électromagnétique est connu, notamment par le FR - A - 2 257 023, dispositif dans lequel l'élément induit mobile se présente sous la forme d'un disque portant quatre bras formant des pôles saillants qui coopèrent avec deux pièces polaires fixées dans une carcasse magnétique, cette carcasse étant maintenue dans le support du démarreur. Un enroulement inducteur, alimenté simultanément avec le circuit électrique du démarreur, entoure les pièces polaires fixes de manière à créer un champ magnétique de freinage.

L'inconvénient d'un tel dispositif est que le nombre de bras, formant les pôles saillants, étant peu élevé l'énergie cinétique, créée par le déplacement angulaire entre la position de repos de l'élément d'engrénement et la position de moindre réluctance du circuit de freinage magnétique, atteint une valeur qui ne permet pas de freiner efficacement l'élément d'engrènement et qu'en position de travail, c'est à dire lorsque le pignon est engagé dans la couronne dentée, la force magnétique de maintien axial, dans cette position de travail peut être très faible si le disque, par rapport à l'axe des pièces polaires, se trouve angulairement entre deux bras formant les pôles saillants.

L'invention a pour but de remédier à cet inconvénient et concerne à cet effet un démarreur électrique du type comprenant un dispositif de freinage électromagnétique constitué d'un circuit inducteur fixe, alimenté simultanément avec le circuit électrique du démarreur et d'un élément induit mobile fixé à un élément d'engrènement, caractérisé en ce que l'élément induit mobile comporte une partie périphérique rabattue parallèlement à l'axe de rotation dudit élément induit, laquelle partie périphérique comporte une première zone cylindrique constituée de dents polaires aptes à produire un freinage magnétique en rotation permettant un déplacement axial de l'élément d'engrènement et une deuxième zone cylindrique formant une couronne continue de matière, de manière que l'élément d'engrènement soit maintenu axialement dans sa position de travail tant que le démarreur est alimenté.

Les dents polaires de l'élément induit mobile ont une largeur correspondante à un arc polaire de valeur telle que le dispositif de freinage magnétique ait une position angulaire de moindre réluctance, le nombre de dents polaires étant judicieusement déterminé pour que l'angle parcouru entre la position repos et la position de moindre réluctance soit le plus faible possible de manière que la valeur de l'énergie cinétique soit inférieure à la force magnétique de freinage.

La description qui va suivre en regard des dessins annexés fera mieux comprendre comment l'invention peut être réalisée.
La figure 1 représente, en coupe partielle longitidinale, le perfectionnement selon l'invention du dispositif électromagnétique de freinage dans la position repos de l'élément d'engrènement.
La figure 2 représente le dispositif de la figure 1 dans la position d'engrènement, c'est à dire de travail.
La figure 3 est une vue en coupe du dispositif électromagnétique de freinage.

Le démarreur comporte, de façon connue, un support 1 (voir fig. 1), un arbre d'induit 2 tourillonnant, par son côté engrènement, dans un coussinet 3 solidaire du support 1, un induit 4 monté sur l'arbre 2, un élément d'engrènement 5, comprenant un pignon 5a et un manchon 5b qui, relié au pignon 5a, par l'intermédiaire d'une roue libre 5c, est susceptible de coulisser en se vissant sur l'arbre 2, par l'intermédiaire des cannelures hélicoîdales 2a. Une butée 6, sur laquelle prend appui, en fin de course, l'élément d'engrènement 5, est disposée vers l'extrémite de l'arbre 2.

A l'intérieur du palier support 1, il est prévu deux pièces polaires 12 et 12a (voir fig. 1 et 3) fixées dans une carcasse magnétique 14, ladite carcasse étant maintenue dans le support 1 du démarreur. Un enroulement inducteur 13, entourant les pièces polaires 12, alimenté simultanément avec le circuit électrique (non représenté) du démarreur crée un champ magnétique qui, par l'intermédiaire de l'élément induit mobile 7, produit un freinage magnétique pendant la durée de l'alimentation de l'enroulement inducteur 13.

Un ressort de rappel 10, coaxial à l'élément d'engrènement 5, prend appui, d'une part, sur la face 1a du support 1 et d'autre part, sur une pièce 11 en forme de coupelle. La force de rappel exercée par le ressort 10 est transmise à l'élément d'engrènement 5 par l'intermédiaire de la pièce 11 montée rotative sur un coussinet 9, de manière à transmettre ladite force à l'élément mobile induit 7.

Le coussinet 9, a pour rôle de permettre la rotation de l'élément d'engrènement 5 tout en laissant le ressort 10 immobile en rotation. Conformément à l'invention, et selon un mode préféré de réalisation l'élément induit mobile 7 comporte une partie périphérique rabattue parallélement à l'axe de rotation dudit élément, laquelle partie périphérique comporte une première zone cylindrique 7a contituée de dents polaires 7b (voir fig. 1 et 3) aptes à produire un freinage magnétique en rotation permettant un déplacement axial de l'élément d'engrènement de la position repos vers la position travail, par l'intermédiaire des cannelures hélicoîdales 2a. La partie périphérique comporte une deuxième zone 7c (voir fig. 1) cylindrique formant une couronne continue de matière, de manière que l'élément d'engrènement 5 soit maintenu axialement dans la position travail tant que le démarreur est alimenté, et conséquemment l'enroulement inducteur 13.

Le fonctionnement du dispositif électromagnétique de freinage est le suivant:
Dès la mise sous tension du circuit électrique du démarreur, l'enroulement inducteur 13 est alimenté. Il en résulte que l'induit 4 du démarreur est sollicité en rotation en entrainant l'arbre 2, pendant que le champ magnétique crée dans les pièces polaires fixes 12 et 12a, par l'enroulement 13 retient l'élément induit mobile dans sa position de moindre réluctance (voir fig. 3) et provoque, en conséquence, un blocage en rotation de l'élément d'engrènement 5, solidaire de l'élément induit mobile 7 (voir fig. 1 ). L'arbre 2 par sa rotation et par l'intermédiaire des cannelures hélicoîdales 2a provoque le déplacement axial de l'élément d'engrènement 5 suivant la flèche F (voir fig. 1).

Si l'élément d'engrènement 5 (voir fig. 2) se trouve immobilisé dans sa course par la couronne dentée 15 du moteur, c'est à dire si les dents du pignons 5a butent contre celles de la couronne 15 l'élément d'engrènement 5 solidaire de l'arbre d'induit 2, par l'intermédiaire des cannelures hélicoîdales 2a, entraine le pignon 5a en rotation, le couple développé par l'induit étant supérieur à la force magnétique de freinage.

Le pignon 5a tourne jusqu'à ce qu'il pénètre dans la couronne 15 par l'action de l'élément induit mobile 7, qui assure le centrage de la deuxième zone périphérique 7c, formant une couronne continue de matière, dans l'axe des pièces polaires 12 et 12a.

Pendant la phase d'entrainement en rotation de la couronne dentée 15, par le pignon 5a, l'élément d'engrènement se déplace axialement, par l'intermédiaire des cannelures hélicoîdales 2a, jusqu'à ce que le pignon 5a vienne en appui sur la butée 6. De ce fait la position de centrage de la deuxième zone périphérique 7c dans l'axe des pièces polaires 12 et 12a est dépassée d'environ 0,5 millimètre dans le sens de la flèche F, ceci dans le but de créer un jeu J (voir fig. 2) entre lé pignon 5a et la butée 6 lorsque le moteur ayant démarré, la couronne dentée 15 entrainé le pignon 5a et que l'alimentation du démarreur n'a pas encore été coupée.

Le jeu J a pour but d'éviter une usure rapide, par frottement, des faces en contact de la butée et du pignon, la couronne dentée entrainant le pignon à une vitesse de rotation considérablement supérieure à la vitesse de rotation de l'induit.

Quand l'alimentation simultanée du démarreur et du dispositif électromagnétique de freinage est coupée, l'élément d'engrènement 5 revient à sa position de repos sous l'effet du ressort de rappel 10.

Il est bien entendu que des modifications peuvent être apportées à cette réalisation, sans pour cela sortir du cadre de l'invention, la valeur des angles de la figure 3 n'étant donnée qu'à titre indicatif. On pourra de même prévoir un nombre plus élevé de pièces polaires 12 et d'enroulements inducteurs 13 de manière à obtenir si nécessaire un freinage plus important de l'élément d'engrènement 5.

## Revendications

1. Démarreur électrique pour moteurs à combustion interne, notamment de véhicules automobiles, démarreurs du type comprenant un dispositif de freinage électromagnétique constitué d'un circuit inducteur fixe (12, 12a, 13, 14), alimenté simultanément avec le circuit électrique du démarreur, et d'un élément induit mobile (7) fixé à un élément d'engrènement (5), lequel dispositif électromagnétique de freinage provoque, d'une part, le déplacement axial de l'élément d'engrènement (5) entre une position repos et une position travail, et d'autre part, le maintien axial dudit élément d'engrènement (5) dans sa position travail tant que le circuit électrique du démarreur est alimenté, caractérisé en ce que l'élément induit mobile (7) comporte une partie périphérique rabattue parallèlement à l'axe de rotation dudit élément induit, laquelle partie périphérique comporte une première zone cylindrique (7a) constituée de dents polaires (7b) aptes à produire un freinage magnétique en rotation permettant un déplacement axial de l'élément d'engrènement (5) et une deuxième zone cylindrique (7c) formant une couronne continue de matière, de manière que l'élément d'engrènement (5) soit maintenu axialement dans sa position de travail tant que le démarreur est alimenté.

2. Perfectionnement selon la revendication 1, caractérisé en ce que les dents polaires (7b) de l'élément induit mobile (7), ont une largeur correspondante à un arc polaire de valeur telle que le dispositif de freinage magnétique ait une position angulaire de moindre réluctance, le nombre de dents polaires (7b) étant judicieusement déterminé pour que l'angle parcouru entre la position repos et la position de moindre réluctance soit le plus faible possible de manière que la valeur de l'énergie cinétique soit inférieure à la force magnétique de freinage.

## Claims

1. An electric starter for internal combustion engines, particularly for motor vehicles, the starter being of the type comprising an electromagnetic braking device constituted by a fixed inductor circuit (12, 12a, 13, 14), supplied simultaneously with the electrical circuit of the starter, and a movable armature element (7) fixed to an engagement element (5), said electromagnetic braking device causing, on the one hand, the axial displacement of the engagement element (5) between a rest position and an operative position, and on the other hand, the axial retention of said engagement element (5) in its operative position as long as the electrical circuit of the starter is supplied, characterised in that the movable armature element (7) has a peripheral portion turned back parallel to the axis of rotation of said armature element, which peripheral portion includes a first cylindrical zone (7a) constituted by pole teeth (7b) adapted to produce a magnetic rotational braking permitting an axial displacement of the engagement element (5) and a second cylindrical zone (7c) forming a continuous integral ring, such that the engagement element (5) is retained axially in its operative position as long as the starter is supplied.

2. An improvement according to Claim 1, characterised in that the pole teeth (7b) of the movable armature element (7), have a width corresponding to a polar arc having a value such that the magnetic braking device has an angular position of least reluctance, the number of pole teeth (7b) being carefully determined so that the angle traversed between the rest position and the position of least reluctance is the smallest possible, whereby the value of the kinetic energy is less than the magnetic braking force.

## Patentansprüche

1. Elektrischer Anlasser für Brennkraftmaschinen, insbesondere von Kraftfahrzeugen, umfassend eine elektromagnetische Bremsvorrichtung mit einer feststehenden Feldwicklung (12, 12a, 13, 14), die gleichzeitig mit dem Stromkreis des Anlassers gespeist wird, und einem beweglichen Läuferelement (7), daß an einem Eingriffselement (5) befestigt ist, wobei die elektromagnetische Bremsvorrichtung einerseits eine Axialverstellung des Eingriffselementes (5) zwischen einer Ruhestellung und einer Arbeitsstellung bewirkt und andererseits das Eingriffselement (5) in seiner Arbeitsstellung festhält, solange der Stromkreis des Anlassers gespeist wird, dadurch gekennzeichnet, daß bewegliche Läuferelement (7) einen parallel zu seiner Drehachse umgebogenen Umfangsabschnitt aufweist, der einen ersten zylindrischen Abschnitt (7a) bestehend aus Polzähnen (7b) zur Erzeugung eines magnetischen Bremsdrehmomentes, welches eine Axialverstellung des Eingriffselements (5) ermöglicht, und einen zweiten zylindrischen Abschnitt (7c) in Form eines durchgehenden Kranzes umfaßt derart, daß das Eingriffselement (5) axial in seiner Arbeitsstellung gehalten wird, solange der Anlasser gespeist wird.

2. Anlasser nach Anspruch 1, dadurch gekennzeichnet, daß die Polzähne (7b) des beweglichen Läuferelementes (7) eine Breite aufweisen, die einem Polbogen mit einem solchen Wert entspricht, daß die elektromagnetische Bremsvorrichtung eine Winkelstellung der geringsten Reluktanz einnimmt, wobei die Anzahl der Polzähne (7b) zweckmäßigerweise so bestimmt ist, daß der zwischen der Ruhestellung und der Stellung mit der geringsten Reluktanz durchlaufene Winkel so gering wie möglich ist, damit der Wert der kinetischen Energie geringer als die magnetische Bremskraft ist.
